# EUROPÄISCHE PATENTSCHRIFT

(11) **EP 1 040 037 B1**
(45) Veröffentlichungstag und Bekanntmachung des Hinweises auf die Patenterteilung: **11.09.2002**
(21) Anmeldenummer: 98962124.8
(22) Anmeldetag: 16.12.1998
(51) Int. Cl.: B61L 5/10

(54) **EINRICHTUNG ZUM UNTERSTÜTZEN DER VERSCHIEBEBEWEGUNG UND ZUM ELASTISCHEN VERRIEGELN VON BEWEGLICHEN WEICHENTEILEN**
DEVICE FOR SUPPORTING THE DISPLACEMENT AND ELASTICALLY LOCKING SWITCHING PARTS
DISPOSITIF POUR ASSISTER LE MOUVEMENT DE DEPLACEMENT ET POUR LE VERROUILLAGE ELASTIQUE DE PARTIES D'AIGUILLAGE MOBILES

(30) Priorität: 17.12.1997 AT 213797
(43) Veröffentlichungstag der Anmeldung: 04.10.2000
(73) Patentinhaber: VAE Aktiengesellschaft, 1010 Wien (AT)
(72) Erfinder: ACHLEITNER, Herbert, A-8010 Graz (AT); DURCHSCHLAG, Gerald DI, deceased (DE); KREUZER, Erich, A-8761 Pöls (AT)
(74) Vertreter: Haffner, Thomas M., Dr.
(86) Internationale Anmeldenummer: AT9800308
(87) Internationale Veröffentlichungsnummer: WO99030951

(56) Entgegenhaltungen:
- EP-A- 0 603 156
- EP-A- 0 779 197
- WO-A-96/34786
- WO-A-98/54041
- DE-A- 2 049 873
- DE-A- 2 850 855
- PATENT ABSTRACTS OF JAPAN vol. 095, no. 004, 31. Mai 1995 & JP 07 010001 A (NIPPON TETSUDO KENSETSU KODAN;OTHERS: 02), 13. Januar 1995

## Beschreibung

Die Erfindung bezieht sich auf eine Einrichtung zum Unterstützen der Verschiebebewegung und zum elastischen Verriegeln von beweglichen Weichenteilen, insbesondere von Weichenzungen von Rilienschienenweichen, mit einem axial verschieblichen Rohr oder einer Stange, welches an seinem (ihrem) Umfang Ausnehmungen für die Aufnahme von radial verschieblichen Verriegelungsgliedern aufweist und einem das Rohr oder die Stange konzentrisch umgebenden Rohr, welches Ausnehmungen für die Aufnahme von radial auswärts verschobenen Verriegelungsgliedern aufweist.

Zur Verriegelung von beweglichen Weichenteilen ist neben dem sogenannten Klammerspitzenverschluß in der EP 603 156 A1 bereits eine Ausbildung vorgeschlagen worden, bei welcher außeraxiale Belastungen des Verschlusses vermieden werden und eine vollkommen geschlossene Bauweise realisiert werden kann. Bei dieser bekannten Verriegelung, welche bei entsprechender Anordnung von Druckfedern auch als Umstellhilfe zum Einsatz gelangen kann, ist eine Stange in einem axial verschieblichen Rohr angeordnet, welche selbst wiederum in einem ortsfesten Rohr angeordnet war. Im axial verschieblichen Rohr waren Verriegelungsglieder in radialer Richtung verschiebbar geführt, und es waren jeweils Ausnehmungen im ortsfesten Rohr und in der Stange vorgesehen, mit welchen die Verriegelungsglieder bei der Verschiebung bzw. in der Endlage zusammenwirken. Bei der Verwendung einer derartigen Anordnung als Umstellhilfe zum Unterstützen der Verschiebebewegung wurden zwei Druckfedern eingesetzt, wodurch sich insgesamt ein relativ hoher konstruktiver Aufwand ergab. Ausführungsformen einer Umstellhilfe sind auch aus der AT-PS 379 624 bereits bekannt geworden, wobei hier eine Federwippe zum Einsatz gelangte, bei der ein Winkelhebel im Kreuzungspunkt der Arme gelagert ist, wobei ein Kraftspeicher mittels einer Druckfeder gegen die Arme der beiden Winkelhebel abgestützt ist. Zwei Federwippen waren hier über eine Koppelstange mit den beiden Zungenschienen verbunden.

Die Erfindung zielt nun darauf ab, eine Einrichtung der eingangs genannten Art dahingehend weiterzubilden, daß sie besonders kompakt und kurz bauend ausgebildet werden kann und sowohl bei Schienenweichenverstellantrieben als auch als Umstellhilfe für Weichen herangezogen werden kann. Die kompakte Ausbildung soll hierbei die nachträgliche Umrüstung bestehender Weichen in einfacher Weise gestatten und vor allem für Rillenschienenweichen geeignet sein.

Zur Lösung dieser Aufgabe wird eine Einrichtung zum Unterstützen der Verschiebebewegung und zum elastischen Verriegeln von beweglichen Weichenteilen gemäß. Anspruch 1 vorgeschlagen. Die erfindungsgemäße Ausbildung besteht im wesentlichen darin, daß die Verriegelungsglieder in zwei gesonderten in axialem Abstand voneinander zwischen dem Rohr und der Stange angeordneten Rohrschüssen oder Käfigen gelagert sind, und daß zwischen den Rohrschüssen oder Käfigen eine in axialer Richtung wirkende Druckfeder angeordnet ist. Dadurch, daß nun innerhalb eines Außenrohres zwei gesonderte Rohrschüsse bzw. Kugelkäfige angeordnet sind, genügt die Anordnung einer einzigen Druckfeder zwischen diesen Rohrschüssen, um bei entsprechender Anordnung der Ausnehmungen für die Verriegelungsglieder eine federnde Unterstützung der Umstellbewegung als auch eine federnde Verriegelung der Endlage sicherzustellen. Insgesamt kann die gesamte Anordnung in einem einzigen feststehenden Außenrohr nach außen hin abgeschlossen und damit vor Eindringen gegen Schmutz ausgebildet werden, sodaß die Betriebssicherheit ohne Wartungsaufwand über lange Standzeiten gewährleistet bleibt.

Mit Vorteil ist die Ausbildung hierbei so getroffen, daß der axiale Abstand der Ausnehmungen für die Verriegelungsglieder im Rohr verschieden vom axialen Abstand der Ausnehmungen an der Stange gewählt ist. Beim Einsatz der erfindungsgemäßen Einrichtung als Umstellhilfe wird auf diese Weise ein Teil des Verschiebeweges von der Einwirkung der Federkraft freigehalten, sodaß nach einem ersten Komprimieren der Druckfeder ein Teil des Verschiebeweges ohne Überwindung einer weiteren Federkraft erfolgen kann, worauf anschließend der Verschiebeweg unter Unterstützung der Kraft der Feder zu Ende zurückgelegt werden kann.

Mit Vorteil ist hierbei das außenliegende Rohr ortsfest angeordnet, wobei in besonders einfacher Weise die Stange als die Weichenzungen verbindende Koppelstange ausgebildet sein kann. Eine derartige, die Weichenzungen verbindende Koppelstange kann unmittelbar mit einem Antrieb verbunden werden, sodaß anstelle der bestehenden Betätigungsstange des Weichenantriebes einfach die erfindungsgemäße Einrichtung unmittelbar als Antriebsstange eingesetzt werden kann. Mit Rücksicht auf die kompakten Abmessungen gelingt der Austausch bestehender Koppelstangen ohne bauliche Veränderungen.

In besonders vorteilhafter Weise ist die erfindungsgemäße Ausbildung so getroffen, daß die Ausnehmungen für die Verriegelungsglieder als Umfangs- bzw. Ringnuten und die Verriegelungsglieder als Kugeln ausgebildet sind. Durch die Ausbildung der Verriegelungsglieder als Kugeln können die Rohrschüsse in aus dem Lagerbau bekannter Weise als Kugelkäfige ausgebildet sein, sodaß eine besonders einfache Ausbildung ermöglicht wird. Um ein sicheres Ein- und Austreten der Kugeln aus den Umfangs- bzw. Ringnuten sicherzustellen, ist mit Vorteil die Ausbildung so getroffen, daß die Ringnuten trapezförmigen Querschnitt aufweisen.

Durch die erfindungsgemäße geschlossene Bauart und die kompakte Ausbildung läßt sich aber auch noch eine zusätzliche hydraulische Dämpfung und damit eine Geräuschminderung des Umstellvorganges in einfacher Weise verwirklichen. Mit Vorteil ist hierbei die Ausbildung so getroffen, daß die Käfige für die Verriegelungsglieder dichtend zwischen Stange und Rohr geführt sind, und daß der die Druckfeder enthaltende Ringraum über nach außen öffnende Rückschlagventile und je eine zu diesen Ventilen parallel geschaltete Drossel mit den außerhalb des Federraumes liegenden Ringräumen verbunden ist. Bei einer derartigen Ausbildung wird die Schlußphase der Umstellbewegung hydraulisch gedämpft, wobei das Fluid aus dem außenliegenden Ringraum in den Federraum zurückgepreßt wird. Bei entsprechender Dimensionierung der Querschnitte kann dies bei vollständiger Füllung der Ringräume mit Fluid sichergestellt werden.

Um sicherzustellen, daß die Druckfeder ausgehend aus ihrer federnden Verriegelungslage bzw. Endlage als Einrichtung zum Unterstützen der Verschiebebewegung zum Einsatz gelangen kann, muß gewährleistet werden, daß die Feder im ersten Teil der Verschiebebewegung weiter komprimiert werden kann, um in der Folge unter teilweiser Entspannung die gespeicherte Federkraft als Umstellhilfe wiederum zur Verfügung zu stellen. Mit Vorteil ist daher die Ausbildung so getroffen, daß die Druckfeder in ihrer einen Endstellung der Einrichtung entsprechenden Lage teilweise entspannt ist.

In konstruktiv besonders einfacher Weise kann die Druckfeder als Schraubenfeder ausgebildet sein.

Eine weitere und ggf. zusätzliche Form einer Dämpfung der Umstellbewegung läßt sich dadurch verwirklichen, daß die Stange Anschläge trägt, welche in jeweils einer Endstellung der Einrichtung mit Dämpfungseinrichtungen, insbesondere einem hydraulischen Dämpfer, zusammenwirken.

Die Erfindung wird nachfolgend anhand von in der Zeichnung schematisch dargestellten Ausführungsbeispielen näher erläutert. In dieser zeigen Fig.1 eine Ansicht der erfindungsgemäßen Verstelleinrichtung teilweise im Schnitt mit dem Weichenantrieb, Fig.2 eine Draufsicht auf die Umstellhilfe in Richtung des Pfeiles II der Fig.1, Fig.3 eine vergrößerte Darstellung der erfindungsgemäßen Einrichtung in einer ersten linken Endlage, Fig.4 eine Darstellung analog der Fig.3 in einer Übergangslage während der Umstellbewegung, Fig.5 den Beginn der Entspannung der Druckfeder zur Unterstützung der Umstellbewegung nach rechts, Fig.6 die rechte Endlage der erfindungsgemäßen Einrichtung und Fig.7 eine schematische Darstellung einer zusätzlichen hydraulischen Dämpfung bei einer Ausbildung nach den Fig.3 bis 6.

In Fig.1 ist eine Rillenschienenweiche ersichtlich, wobei die beweglichen Weichenzungen mit 1 und die Backenschienen mit 2 bezeichnet sind. Die Weichenzungen 1 sind über Koppelzapfen 3 mit einer Stange 4 gekoppelt, welche selbst durch einen schematisch angedeuteten Antrieb 5 in Richtung des Doppelpfeiles 6 verschiebbar ist. Mit 7 ist schematisch die erfindungsgemäße Einrichtung zum Unterstützen der Verschiebebewegung und zum elastischen Verriegeln der Zungenschienen 1 dargestellt, welche in den nachfolgenden Fig.3 bis 7 noch näher verdeutlicht ist.

In Fig.1 ist weiters ersichtlich, daß die Stange 4 Anschläge 8 trägt. Wie sich insbesondere aus der Draufsicht nach Fig.2 ergibt, gelangen diese Anschläge 8 nach einem vorbestimmten Weg a in Anlage an einen schematisch mit 9 angedeuteten hydraulischen Dämpfer, sodaß die Endlage der Verstellbewegung unter dem Einfluß der Dämpfung des hydraulischen Dämpfers 9 erfolgt.

Aus der Darstellung nach den Fig.3 bis 6 sind nun die jeweiligen Betriebszustände im Inneren der Einrichtung 7 zum Unterstützen der Verschiebbewegung und zum elastischen Verriegeln der beweglichen Weichenteile näher erläutert. Die Stange 4 weist an ihrem Umfang im Querschnitt trapezförmige Nuten 10 und 11 auf, deren axialer Abstand mit b gewählt ist. In Kugelkäfigen 12 und 13 sind die als Kugeln ausgebildeten Verriegelungsglieder 14 und 15 angeordnet. Das feststehende Außenrohr 16 weist Nuten 17 auf, wobei der wirksame axiale Abstand dieser Nuten 17 voneinander vom Abstand b verschieden gewählt ist.

Ausgehend von der in Fig.3 dargestellten linken Endlage der Stange 4, bei welcher die in der Zeichnung nach Fig.3 links angeordnete Zunge unter der Wirkung einer Druckfeder 18 in ihrer Anlagestellung gehalten wird, kann nun bei der Umstellbewegung in Richtung des Pfeiles 19 zunächst die in Fig.4 dargestellte Lage erzielt werden. Die Feder 18 wird zunächst komprimiert, bis die Verriegelungsglieder 14, 15 in eine Lage gelangen, in welcher sie bei weiterer Verschiebung der Stange 4 über einen kurzen Weg relativ zur Stange nicht weiter verschoben werden. Nach dem radialen Auswärtsverlagern der Verriegelungsglieder 14 wird die Stange 4 weiter in Richtung des Pfeiles 19 bewegt, wobei die Verriegelungsglieder 15 radial einwärts in die Nut 11 der Stange eintreten, sodaß die weitere Verschiebung nunmehr durch eine Entspannung der Druckfeder 18 unterstützt wird. Unter teilweiser Entspannung der Druckfeder 18 ausgehend aus der Position, wie sie in Fig.5 dargestellt ist, gelingt es, die Stange 4 in die rechte Endlage zu verschieben, in welcher die federnde Anlage der rechten Zunge unter der Wirkung der Druckfeder 18 gewährleistet ist. Die Verriegelungsglieder 14 sind hierbei in ihrer äußeren Lage in den Ausnehmungen 17 des feststehenden Rohres 16 aufgenommen, wohingegen die Verriegelungsglieder 15 in ihrer radial einwärts verschobenen Lage in der Nut 11 der Stange aufgenommen sind, sodaß die Stange über die Verriegelungsglieder 15 durch die Kraft der Feder 18 in Richtung des Pfeiles 19 nach rechts gedrückt wird.

Bei der Ausbildung nach Fig.7 ist nun zusätzlich eine hydraulische Dämpfung integriert, wobei der Federraum 20, welcher die Feder 18 enthält, gegenüber den Ringräumen 21 zu beiden Seiten des Federraumes 20 hydraulisch abgedichtet ist. Es sind jeweils vom Ringraum bzw. Federraum 20 nach auswärts zu den außen liegenden Ringräumen 21 öffnende Rückschlagventile 22 vorgesehen, wobei parallel zu diesen Rückschlagventilen 22 jeweils Drosseln 23 angeordnet sind. Bei der Darstellung nach Fig.7 ist die Stange 4 in ihrer rechten Endlage dargestellt, wobei die Druckfeder 18 teilweise entspannt ist. Am Ende dieser Verschiebebewegung in die rechte Endlage wird Medium aus dem rechten Ringraum 21 über die Drossel 23 in den Federraum 20 zurückgedrückt, wobei die Kugelkäfige 12 und 13 jeweils mit Dichtungselementen 24 und 25 versehen sind, sodaß diese Kugelkäfige als Kolben wirksam werden. Die federnde Anpreßbewegung unter Entspannung der Feder 18 wird somit durch das Verdrängen von Fluid aus dem Ringraum 21 über die Drossel 23 in den Federraum 20 gedämpft, wobei Analoges naturgemäß für die Verstellung in die Gegenrichtung gilt. Während der Verstellung kann hierbei jeweils Fluid aus dem Federraum 20 über die Rückschlagventile 22 in den außenliegenden Ringraum 21 gepumpt werden.

## Patentansprüche

1. Einrichtung zum Unterstützen der Verschiebebewegung und zum elastischen Verriegeln von beweglichen Weichenteilen, insbesondere von Weichenzungen von Rillenschienenweichen, mit einem axial verschieblichen Rohr oder einer axial verschieblichen Stange (4), welches bzw. welche an seinem bzw. ihrem Umfang Ausnehmungen (10, 11) für die Aufnahme von radial verschieblichen Verriegelungsgliedern (14, 15) aufweist, einem das Rohr oder die Stange konzentrisch umgebenden Rohr (16), welches Ausnehmungen (17) für die Aufnahme von radial auswärts verschobenen Verriegelungsgliedern (14, 15) aufweist, und einer in axialer Richtung wirkenden Druckfeder (18), **dadurch gekennzeichnet, daß** die Verriegelungsglieder (14,15) in zwei gesonderten, in axialem Abstand voneinander zwischen dem Rohr (16) und dem axial verschieblichen Rohr bzw. der Stange (4) angeordneten Rohrschüssen oder Käfigen (12,13) gelagert sind, und daß die Druckfeder (18) zwischen den Rohrschüssen oder Käfigen (12, 13) angeordnet ist.

2. Einrichtung nach Anspruch 1, **dadurch gekennzeichnet, daß** der axiale Abstand der Ausnehmungen (17) für die Verriegelungsglieder (14,15) im Rohr (16) verschieden vom axialen Abstand der Ausnehmungen (10,11) an der Stange (4) gewählt ist.

3. Einrichtung nach Anspruch 1 oder 2, **dadurch gekennzeichnet, daß** das außenliegende Rohr (16) ortsfest angeordnet ist.

4. Einrichtung nach Anspruch 1, 2 oder 3, **dadurch gekennzeichnet, daß** die Stange (4) als die Weichenzungen (1) verbindende Koppelstange ausgebildet ist.

5. Einrichtung nach einem der Ansprüche 1 bis 4, **dadurch gekennzeichnet, daß** die Ausnehmungen (10,11,17) für die Verriegelungsglieder (14,15) als Umfangs- bzw. Ringnuten und die Verriegelungsglieder (14,15) als Kugeln ausgebildet sind.

6. Einrichtung nach einem der Ansprüche 1 bis 5, dadurch daß die Ringnuten (10,11,17) trapezförmigen Querschnitt aufweisen.

7. Einrichtung nach einem der Ansprüche 1 bis 6, **dadurch gekennzeichnet, daß** die Käfige (12,13) für die Verriegelungsglieder (14,15) dichtend zwischen Stange (4) und Rohr (16) geführt sind, und daß der die Druckfeder (18) enthaltende Ringraum über nach außen öffnende Rückschlagventile (22) und je eine zu diesen Ventilen (22) parallel geschaltete Drossel (23) mit den außerhalb des Federraumes (20) liegenden Ringräumen (21) verbunden ist.

8. Einrichtung nach einem der Ansprüche 1 bis 7, daß die Druckfeder (18) in ihrer einer Endstellung der Einrichtung entsprechenden Lage teilweise entspannt ist.

9. Einrichtung nach einem der Ansprüche 1 bis 8, **dadurch gekennzeichnet, daß** die Druckfeder (18) als Schraubenfeder ausgebildet ist.

10. Einrichtung nach einem der Ansprüche 1 bis 9, **dadurch gekennzeichnet, daß** die Stange (4) Anschläge (8) trägt, welche in jeweils einer Endstellung der Einrichtung mit Dämpfungseinrichtungen, insbesondere einem hydraulischen Dämpfer (9), zusammenwirken.

## Claims

1. A device for assisting the displacement movement of, and elastically locking, movable switch parts, in particular the switch tongues of grooved rail switches, including an axially displaceable tube or axially displaceable rod (4), which is provided on its periphery with recesses (10, 11) intended to receive radially displaceable locking members (14, 15), a tube (16) concentrically surrounding said tube or rod and provided with recesses (17) intended to receive radially outwardly displaced locking members (14, 15), and a compression spring (18) acting in the axial direction, **characterized in that** the locking members (14, 15) are mounted in two separate tube sections or cages (12, 13) arranged in an axially spaced-apart relationship between the tube (16) and the axially displaceable tube or rod (4), and that the compression spring (18) is arranged between the tube sections or cages (12, 13).

2. A device according to claim 1, **characterized in that** the axial distance of the recesses (17) for the locking members (14, 15) within the tube (16) is chosen to be different from the axial distance of the recesses (10, 11) provided on the rod (4).

3. A device according to claim 1 or 2, **characterized in that** the external tube (16) is stationarily arranged.

4. A device according to claim 1, 2 or 3, **characterized in that** the rod (4) is designed as a coupling rod connecting the switch tongues (1).

5. A device according to any one of claims 1 to 4, **characterized in that** the recesses (10, 11, 17) for the locking members (14, 15) are designed as peripheral or annular grooves and the locking members (14, 15) are designed as spheres.

6. A device according to any one of claims 1 to 5, **characterized in that** the annular grooves (10, 11, 17) have trapezoidal cross sections.

7. A device according to any one of claims 1 to 6, **characterized in that** the cages (12, 13) for the locking members (14, 15) are sealingly guided between the rod (4) and the tube (16), and that the annular space containing the compression spring (18) is connected with the annular spaces (21) located outside the spring space (20) via outwardly opening non-return valves (22) and one throttle (23) each arranged in parallel with said valves (22).

8. A device according to any one of claims 1 to 7, **characterized in that** the compression spring (18) is partially relieved in its position corresponding to an end position of the device.

9. A device according to any one of claims 1 to 8, **characterized in that** the compression spring (18) is designed as a helical spring.

10. A device according to any one of claims 1 to 9, **characterized in that** the rod (4) carries stops (8) cooperating with damping means, in particular hydraulic damping means (9), in each one of the respective end positions of the device.

## Revendications

1. Dispositif pour assister le mouvement de coulissement et pour verrouiller élastiquement des parties d'aiguillage mobiles, en particulier des lames d'aiguillage, de rails à gorge, comportant un tube qui peut coulisser axialement ou une barre (4) qui peut coulisser axialement et qui présente à sa périphérie des évidements (10, 11) pour recevoir des éléments de verrouillage pouvant coulisser radialement, ainsi qu'un tube (16) qui entoure concentriquement le tube ou la barre et présente des évidements (17) pour recevoir les éléments de verrouillage (14, 15) qui ont coulissé radialement vers l'extérieur et qu'un ressort de compression agissant selon la direction axiale, **caractérisé par le fait que** les éléments de verrouillage (14, 15) sont portés dans deux tronçons tubulaires ou cages (12, 13) distincts, disposés à une certaine distance axiale l'un de l'autre entre le tube (16) et le tube ou la barre (4) pouvant coulisser axialement, et que le ressort de compression (18) est disposé entre les tronçons tubulaires ou les cages (12, 13).

2. Dispositif selon la revendication 1, **caractérisé par le fait que** la distance axiale des évidements (17) prévus dans le tube (16) pour les éléments de verrouillage (14, 15) est choisie différente de la distance axiale des évidements (10, 11) prévus dans la barre (4).

3. Dispositif selon la revendication 1 ou 2, **caractérisé par le fait que** le tube (16) situé à l'extérieur est disposé fixe en position.

4. Dispositif selon la revendication 1, 2 ou 3, **caractérisé par le fait que** la barre (4) est conçue sous forme de barre d'accouplement reliant les lames d'aiguillage (1).

5. Dispositif selon l'une des revendications 1 à 4, **caractérisé par le fait que** les évidements (10, 11, 17) pour les éléments de verrouillage (14, 15) sont conçus sous forme de rainures périphériques ou annulaires et les éléments de verrouillage (14, 15), sous forme de sphères.

6. Dispositif selon l'une des revendications 1 à 5, **caractérisé par le fait que** les rainures annulaires (10, 11, 17) présentent une section trapézoïdale.

7. Dispositif selon l'une des revendications 1 à 6, **caractérisé par le fait que** les cages (12, 13) pour les éléments de verrouillage (14, 15) sont guidées, avec étanchéité, entre barre (4) et tube (16) et que l'espace annulaire contenant le ressort de compression (18) est relié avec les espaces annulaires (21) situés à l'extérieur de l'espace au ressort (20) par l'intermédiaire de clapets de non-retour (22) ouvrant vers l'extérieur et de, pour chacun, un étranglement (23) monté en parallèle à ces clapets (22).

8. Dispositif selon l'une des revendications 1 à 7, **caractérisé par le fait que** le ressort de compression (18) est partiellement détendu dans sa position correspondant à une position d'extrémité du dispositif.

9. Dispositif selon l'une des revendications 1 à 8, **caractérisé par le fait que** le ressort de compression (18) est conçu sous forme de ressort hélicoïdal.

10. Dispositif selon l'une des revendications 1 à 9, **caractérisé par le fait que** la barre (4) porte des butées (8) qui, dans chacune des positions d'extrémité du dispositif, collaborent avec des dispositifs d'amortissement, en particulier avec un amortisseur hydraulique (9).
